# FASCICULE DE BREVET EUROPEEN

(11) **EP 0 890 166 B1**
(45) Date de publication et mention de la délivrance du brevet: **02.01.2003**
(21) Numéro de dépôt: 97916489.4
(22) Date de dépôt: 25.03.1997
(51) Int. Cl.: G10K 15/02

(54) **PROCEDE DE CREATION AUDIONUMERIQUE ET DISPOSITIFS DE SYNTHESE ET/OU D'ENREGISTREMENT DE SON METTANT EN OEUVRE CE PROCEDE**
VERFAHREN ZUR AUDIONUMERISCHER SCHÖPFUNG UND DIESES VERFAHREN BENÜTZENDE ANLAGEN ZUR SYNTHETISIERUNG UND/ODER TONAUFNAHME
DIGITAL AUDIO CREATION METHOD AND SOUND SYNTHESISING AND/OR RECORDING DEVICES USING SAME

(30) Priorité: 27.03.1996 FR 9604145
(43) Date de publication de la demande: 13.01.1999
(73) Titulaire: JULLIAN, Michel, 34970 Lattes (FR); Friedel, Pierre-Antoine, 34970 Lattes (FR)
(72) Inventeur: JULLIAN, Michel, 34970 Lattes (FR); Friedel, Pierre-Antoine, 34970 Lattes (FR)
(86) Numéro de dépôt international: FR9700520
(87) Numéro de publication internationale: WO97036285

(56) Documents cités:
- US-A- 4 355 367
- US-A- 4 754 680
- US-A- 5 086 685

## Description

La présente invention concerne un procédé pour créer un segment de son numérique résultant du mixage de segments de son numérique composants, et des dispositifs de synthèse et/ou d'enregistrement de son mettant en oeuvre ce procédé.

Par "segment de son numérique", ou par "échantillon", on entend une série de points-échantillons. Par exemple, un segment d'une seconde de son stéréo 16 bits à 44,1 kHz comporte 44100 points-échantillons doubles occupant chacun 4 octets (16 bits soit 2 octets pour chaque voie). Un segment n'est pas nécessairement continu : les silences peuvent être comprimés pour occuper moins de mémoire.

Les procédés traditionnels, pour créer un segment de son numérique résultant du mixage de segments de son numérique composants, consistent entièrement dans des opérations de mixage simultanées ou successives. Ils sont mis en oeuvre notamment dans des dispositifs de synthèse de son et dans des dispositifs d'enregistrement audionumérique.

Ces dispositifs existants mixent simultanément et en temps réel un certain nombre de segments composants. Le nombre de ces derniers (polyphonie dans le cas des synthétiseurs et nombre de pistes simultanées en lecture pour les dispositifs d'enregistrement audionumérique) est limité entre autres par la puissance de calcul et/ou par la rapidité des moyens de mémoire de masse.

Les systèmes d'enregistrement numérique existants possèdent également une fonction de réduction de pistes permettant de fusionner en les mixant simultanément ou successivement plusieurs segments composants afin de libérer des pistes. Mais une fois ces segments composants mixés, supprimer ou modifier un ou plusieurs d'entre eux contraint à remixer entièrement la piste fusionnée, ce qui demande beaucoup de calculs.

Le procédé et les dispositifs selon l'invention permettent de remédier à ces limitations et inconvénients.

L'invention a également pour objectif de permettre de réaliser un dispositif, pouvant être simplement constitué d'un micro-ordinateur tel qu'un Power Macintosh® d'entrée de gamme d'Apple® exécutant un programme intégré de création musicale et multimédia, qui remplisse les fonctions de séquenceur MIDI et audionumérique, synthétiseur et échantillonneur à polyphonie et multitimbralité infinies, enregistreur direct sur disque à nombre de voies infini, mixage, montage, générateur d'effets, correction automatique des saturations, enregistrement du morceau, sonorisation et post-synchronisation de films et d'applications multimédia.

Le procédé selon l'invention, pour créer un segment de son numérique résultant du mixage de segments de son numérique composants, comprend en effet, non seulement l'étape :
(a) obtenir, et mixer à l'ancienne version du segment résultant par une première opération numérique, certains des dits segments composants, les informations relatives d'une part à leur obtention et d'autre part à leur position au sein de la nouvelle version du dit segment résultant étant mémorisées,
   mais également l'étape :
(b) obtenir, et démixer de l'ancienne version du segment résultant par une deuxième opération numérique, certains des dits segments composants mixés précédemment, en utilisant les dites informations mémorisées relatives d'une part à leur obtention et d'autre part à leur position au sein de l'ancienne version du dit segment résultant,
les dites étapes (a) et (b) intervenant selon les besoins de la création du dit segment résultant.

Par "obtention" d'un segment, on entend par exemple :
- sa lecture dans une mémoire,
- sa réception via des moyens d'entrée de données,
- son calcul par transposition en fréquence et/ou bouclage partiel d'un échantillon de base en fonction de données MIDI (par "échantillon de base" on entend un échantillon servant de base au calcul de différentes notes d'un même instrument),
- son calcul par mixage d'autres segments,
- son calcul à partir d'équations mathématiques d'oscillateurs,
- son calcul à partir d'un modèle physique d'instrument acoustique,
- son calcul par décompression d'un segment de son numérique comprimé,
- l'application d'un ou plusieurs traitements, tels que modification de l'enveloppe, du volume, du panoramique, ou effets, tels que délai, réverbération, filtres, à un autre segment,
- l'application d'une modulation d'amplitude ou de fréquence à un segment ou à un réglage.

Par "mixer des segments composants à l'ancienne version du segment résultant" on entend l'action de mélanger, par exemple par addition, ces segments composants éventuellement atténués ou amplifiés à l'ancienne version du segment résultant, le résultat enregistré de cette opération constituant la nouvelle version du segment résultant.

Par "démixer des segments composants de l'ancienne version du segment résultant" on entend l'action de retirer, par exemple par soustraction, ces segments composants éventuellement atténués ou amplifiés de l'ancienne version du segment résultant, le résultat enregistré de cette opération constituant la nouvelle version du segment résultant.

Les fondements et avantages du procédé selon l'invention sont les suivants :
- Une opération de mixage numérique ne peut donner qu'un résultat possible, contrairement aux opérations analogiques qui sont sensibles aux variations infimes de paramètres tels que vitesse d'un moteur, fréquence d'un oscillateur ou gain d'un amplificateur.
- L'effet d'une opération de mixage numérique, et en particulier de la plus simple qui consiste à additionner les segments composants point-échantillon par point-échantillon, peut être annulé exactement par une autre opération numérique, par exemple la soustraction dans le cas du mixage par addition, pour peu que les segments composants à supprimer et leur position au sein du segment résultant puissent être réobtenus à l'identique et que les retenues soient gérées, et ce même si d'autres opérations du même type sont intervenues entre-temps : dans le cas de l'addition par exemple, (x+y+z) -y = x+z.
- Le démixage numérique exact d'un segment composant est donc possible et prend typiquement le même temps de calcul que le mixage de ce segment : dans le cas du mixage par addition par exemple, le démixage par soustraction prend le même temps de calcul que le mixage.
- Lors d'une modification de la composition du segment résultant, qui peut se traduire par la suppression d'anciens segments composants et/ou par l'introduction de nouveaux, il est fréquent que les segments composants à garder soient plus nombreux que les segments composants à supprimer. Quand c'est le cas, étant donné que le temps de calcul moyen pour obtenir et démixer un segment est le même que pour obtenir et mixer un segment, il sera généralement plus économique en temps de calcul de partir de la version antérieure du segment résultant, de démixer les segments à supprimer et de mixer les segments à introduire, que de partir de zéro et de mixer tous les segments à garder plus les segments à introduire. L'utilisation, lors de certaines phases de la création du segment résultant, au choix de l'utilisateur ou sur décision automatique, de l'étape (b) de démixage caractéristique du procédé selon l'invention, autorise donc un gain de temps de calcul. Ce gain de temps de calcul permet notamment de manipuler en temps réel un plus grand nombre de segments composants : ce nombre n'est en fait pas limité puisque la plupart des segments composants n'ont pas à être réobtenus et remixés.

Des gains de temps de calcul peuvent également être réalisés dans la façon de traduire une modification de composition : par exemple, pour modifier le volume ou le panoramique d'un segment composant, on a intérêt à mixer ou démixer seulement la différence de volume plutôt qu'à démixer l'ancien volume et remixer le nouveau.

Selon un mode particulier de réalisation du procédé selon l'invention, comme mentionné précédemment :
- la première opération numérique consiste à additionner à l'ancienne version du segment résultant chaque segment composant à mixer pour obtenir la nouvelle version du dit segment résultant, la dite addition s'effectuant point-échantillon par point-échantillon à partir du point-échantillon correspondant à la position souhaitée du dit segment composant au sein du dit segment résultant,
- la deuxième opération numérique consiste à soustraire de l'ancienne version du segment résultant chaque segment composant à démixer pour obtenir la nouvelle version du dit segment résultant, la dite soustraction s'effectuant point-échantillon par point-échantillon à partir du point-échantillon correspondant à la position du dit segment composant au sein de l'ancienne version du dit segment résultant.

Les saturations éventuelles lors des additions sont avantageusement mémorisées afin d'éviter les erreurs de saturation lors des opérations suivantes, par exemple en codant chaque point-échantillon du segment résultant sur plus de bits que les segments composants, ou en tenant à jour une liste des points-échantillons saturés du segment résultant, mentionnant pour chacun sa position et la valeur de la retenue. Cette liste est avantageusement consultable par l'utilisateur, lui permettant de corriger les volumes des différents segments composants, les corrections pouvant également être automatisées. On peut aussi baisser voire annuler en temps réel le volume du segment rajouté en mémorisant cette baisse "forcée" parmi les informations relatives à l'obtention du segment, puis répartir en différé la baisse de volume sur tous les segments contribuant à la saturation.

Le dispositif de synthèse de son numérique selon l'invention, qui met en oeuvre le procédé selon l'invention, et qui comporte au moins :
- des moyens de contrôle et de calcul,
- des moyens de mémoire associés aux dits moyens de contrôle et de calcul,
- des moyens d'entrée de données associés aux dits moyens de contrôle et de calcul,
- des moyens de sortie de son associés aux dits moyens de contrôle et de calcul,
fonctionne comme suit :
- les segments de son numérique composants sont, au moins pour une partie d'entre eux, synthétisés par les moyens de contrôle et de calcul,
- les informations relatives à l'obtention et à la position des dits segments composants, constituées d'une part d'informations génériques et d'autre part d'informations spécifiques, sont stockées dans les moyens de mémoire,
- le segment de son numérique résultant, enregistré dans les moyens de mémoire, constitue la version en cours du mixage de segments composants synthétisés et d'autres segments composants éventuels,
- les dits moyens de contrôle et de calcul exécutent, selon les informations reçues via les moyens d'entrée de données, l'étape (a) du dit procédé pour les segments composants éventuels à mixer au segment résultant, et l'étape (b) du dit procédé pour les segments composants éventuels à démixer du segment résultant,
- les dits moyens de contrôle et de calcul envoient le dit segment résultant vers les dits moyens de sortie de son, après traitements globaux non destructifs éventuels.

Par "dispositif de synthèse de son", on entend notamment: un synthétiseur, une boîte à rythmes, un échantillonneur, un ordinateur muni d'un logiciel de synthèse de son, une carte son pour ordinateur, un module de son.

Les moyens de contrôle et de calcul peuvent comprendre par exemple :
- des moyens de calcul tels qu'un micro-processeur CISC ou RISC, un DSP, ou la combinaison de plusieurs de ces dits moyens de calcul,
- des moyens de contrôle tels qu'un système d'exploitation, un logiciel enregistré, des circuits d'interface avec les divers moyens de mémoire, d'entrée et de sortie.

Les moyens de mémoire peuvent être par exemple :
- RAM et ROM,
- RAM et mémoire de masse telle que disque dur, disque magnéto-optique, CD-ROM, DAT, disquettes, mémoire flash,
- RAM, ROM et mémoire de masse.

Les moyens d'entrée de données peuvent être par exemple : port série, SCSI, MIDI, clavier MIDI, contrôleurs MIDI, clavier alphanumérique, souris, joystick, gant de données, lecteur de supports de données amovibles tels que CD-ROM, disquettes, disque magnéto-optique.

Les moyens de sortie de son peuvent être par exemple : une sortie son analogique, une sortie son numérique, un ou plusieurs haut-parleurs, des moyens de sortie de données tels que interface série, SCSI, MIDI, supports d'enregistrement de masse.

Le dispositif peut également comporter, avantageusement, des moyens de visualisation tels qu'un écran, afficheur LCD ou casque de données, des moyens d'entrée de son pour la capture d'échantillons de base, ainsi que des moyens de sortie de données autres que sonores telles que les informations spécifiques.

Le dispositif peut par exemple être constitué d'un micro-ordinateur d'usage général, contrôlé par un logiciel approprié, muni en interne ou par le biais d'une carte additionnelle d'une sortie son qualité CD, et raccordé à un clavier MIDI. Le dit micro-ordinateur peut par exemple être un modèle Power Macintosh® d'Apple® muni d'une sortie son stéréo 16 bits 44,1 kHz interne.

Le dispositif peut aussi être constitué d'un matériel entièrement dédié à l'application, par exemple un matériel compact du type station de travail ("workstation" en anglais) présentant l'aspect extérieur d'un clavier musical muni de contrôleurs et d'affichages.

Les parties modifiées du segment résultant peuvent bien sûr être réécrites en mémoire à la place de leur version précédente dans la mesure où toutes les modifications sont réversibles par remixage ou démixage sélectif, mais il peut être avantageux de permettre qu'elles soient écrites ailleurs sur choix de l'utilisateur, par exemple s'il souhaite faire un essai qui a plus de chances d'être effacé que d'être retenu.

Par "informations génériques", on entend des informations permettant l'obtention de plusieurs segments composants, telles que des échantillons de base ou des modèles mathématiques ou physiques de sources sonores.

Par "informations spécifiques", on entend des informations, telles que des données MIDI, des paramètres d'un modèle ou des réglages, qui combinées aux informations génériques définissent exactement le contenu d'un segment composant particulier et sa position au sein du segment résultant.

Par "autres segments composants éventuels" on entend par exemple des segments de pistes audionumériques enregistrées, comme nous le verrons plus loin dans le cadre de dispositifs de synthèse et d'enregistrement de son.

Les "informations reçues via les moyens d'entrée de données" sont par exemple des commandes MIDI provenant d'un clavier MIDI, d'un contrôleur MIDI ou d'un fichier MIDI entré via un lecteur de disquettes, ou bien des commandes d'édition de séquence ou de partition, entrées par exemple au moyen d'un clavier alphanumérique et/ou d'une souris.

Par "traitements globaux non destructifs éventuels", on entend des traitements tels que effets, réglages, ou mixage à d'autres segments de son numérique éventuels, appliqués au segment résultant dans son ensemble selon les besoins de la création sonore finale, mais dont le résultat n'est pas réenregistré dans le dit segment résultant, les dits traitements pouvant être automatisés. Les dits autres segments de son numérique éventuels peuvent comprendre d'autres segments résultants obtenus par le procédé selon l'invention. Un tel fonctionnement par sous-groupes permet de modifier en temps réel le mixage d'un grand nombre d'instruments.

Le dispositif de synthèse de son permettant de visualiser le résultat de la synthèse d'un instrument sous forme audionumérique, on pourra avantageusement éditer ce résultat, et non pas seulement l'échantillon de base comme dans les dispositifs de synthèse conventionnels, ce qui permet de conjuguer les éditions MIDI et audio. La prise en compte simultanée du MIDI et de l'audio permet aussi un retour d'information de l'audio vers le MIDI afin de modifier éventuellement de manière automatique ce dernier pour améliorer la qualité du morceau, par exemple pour éviter les saturations ou améliorer le réalisme de la synthèse.

Selon un mode particulier de réalisation du dispositif de synthèse de son numérique selon l'invention :
- le segment de son numérique résultant est stocké dans des moyens de mémoire de masse,
- les moyens de contrôle et de calcul transfèrent chaque tronçon à modifier du dit segment résultant depuis les dits moyens de mémoire de masse vers au moins un moyen de mémoire tampon, afin d'exécuter le dit procédé, puis transfèrent la nouvelle version du dit tronçon vers les moyens de mémoire de masse.

Pour un fonctionnement en temps réel avec stockage du segment résultant sur mémoire de masse, on utilisera par exemple deux mémoires tampon : pendant que le tronçon en cours est joué sur la sortie son depuis la première mémoire tampon au fur et à mesure de sa mise à jour, la nouvelle version du tronçon qui précède celui en cours est transférée depuis la deuxième mémoire tampon vers la mémoire de masse puis l'ancienne version du tronçon qui suit celui en cours est chargée dans la dite deuxième mémoire tampon. Puis les rôles des deux mémoires tampon sont inversés, et ainsi de suite. Le diagramme de temps d'un tel exemple de réalisation, fonctionnant sur le modèle de Macintosh® précité, sera détaillé plus loin en référence aux figures.

Le dispositif d'enregistrement de son numérique selon l'invention, qui met en oeuvre le procédé selon l'invention, et qui comporte au moins :
- des moyens de contrôle et de calcul,
- des moyens de mémoire associés aux dits moyens de contrôle et de calcul,
- des moyens d'entrée de données associés aux dits moyens de contrôle et de calcul,
- des moyens d'entrée de son associés aux dits moyens de contrôle et de calcul,
- des moyens de sortie de son associés aux dits moyens de contrôle et de calcul,
fonctionne comme suit :
- les segments de son numérique composants sont, au moins pour une partie d'entre eux, obtenus à partir d'au moins une piste audionumérique enregistrée dans les dits moyens de mémoire,
- les informations relatives à l'obtention et à la position des dits segments composants, constituées d'une part des dites pistes audionumériques enregistrées et d'autre part d'informations spécifiques, sont stockées dans les moyens de mémoire,
- le segment de son numérique résultant, enregistré dans les moyens de mémoire, constitue la version en cours du mixage de segments composants obtenus à partir des dites pistes audionumériques et d'autres segments composants éventuels,
- les dits moyens de contrôle et de calcul exécutent, selon les informations reçues via l'un au moins des dits moyens d'entrée, l'étape (a) du dit procédé pour les segments composants éventuels à mixer au segment résultant, et l'étape (b) du dit procédé pour les segments composants éventuels à démixer du segment résultant,
- les dits moyens de contrôle et de calcul envoient le dit segment résultant vers les dits moyens de sortie de son, après traitements globaux non destructifs éventuels.

Par dispositif d'enregistrement de son, on entend notamment : un dispositif d'enregistrement direct sur disque ou autre support de masse, un échantillonneur, un ordinateur muni d'un logiciel d'enregistrement et/ou de montage de son, une carte son pour ordinateur ayant une fonction d'enregistrement, un module d'enregistrement direct sur disque ou autre support de masse.

On emploie ici le mot piste, conformément à la pratique générale en audionumérique, par analogie fonctionnelle avec les pistes d'un magnétophone à bande. Mais une piste n'est autre qu'un segment de son numérique tel que défini plus haut, qui n'est pas nécessairement continu ni aussi long que le morceau dans lequel il intervient, pas plus qu'il n'est nécessairement positionné au début du morceau. Une piste n'est pas forcément mixée en totalité.

Les informations spécifiques relatives à l'obtention et à la position des segments composants peuvent être par exemple pour chacun :
- l'identification du segment de piste dont il provient,
- sa position dans le segment résultant,
- son volume de mixage dans le segment résultant,
- une courbe de volume ("fade-in", "fade-out"),
- son réglage ou sa courbe de panoramique,
- la valeur de sa transposition éventuelle en fréquence, ainsi éventuellement que sa durée en cas d'expansion ou de compression temporelle("time-stretching"),
- des effets ou courbes d'effets à appliquer.

Par "informations reçues via l'un au moins des dits moyens d'entrée", on entend aussi bien l'entrée de son modifiant les pistes audionumériques elles-mêmes, que l'entrée de données modifiant les informations spécifiques permettant l'obtention de segments composants à partir de ces pistes. La modification du segment résultant entraînée par la réception de ces informations via l'un au moins des dits moyens d'entrée peut faire intervenir les deux étapes (a) et (b) du procédé, par exemple lors du réenregistrement d'une piste ou du déplacement d'un segment composant dans le segment résultant, ou seulement l'étape (b), par exemple lors de la suppression d'un segment composant ou de la diminution de son volume, ou seulement l'étape (a), par exemple lors de l'introduction, de la duplication ou de l'augmentation du volume d'un segment composant.

Le dispositif peut par exemple être constitué d'un micro-ordinateur d'usage général muni, en interne ou par le biais d'une carte additionnelle, d'une entrée et d'une sortie son qualité CD, contrôlé par un logiciel approprié. Le dit micro-ordinateur peut par exemple être un modèle Power Macintosh® d'Apple® muni d'une entrée et d'une sortie son stéréo 16 bits 44,1 kHz internes.

Les parties modifiées du segment résultant peuvent bien sûr être réécrites en mémoire à la place de leur version précédente dans la mesure où toutes les modifications sont réversibles par remixage ou démixage sélectif, mais il peut être avantageux de permettre qu'elles soient écrites ailleurs sur choix de l'utilisateur, par exemple s'il souhaite faire un essai qui a plus de chances d'être effacé que d'être retenu.

Selon un mode particulier de réalisation du dispositif d'enregistrement de son numérique selon l'invention :
- le segment de son numérique résultant est stocké dans des moyens de mémoire de masse,
- les pistes audionumériques sont stockées, au moins pour une partie d'entre elles, dans des moyens de mémoire de masse,
- les moyens de contrôle et de calcul transfèrent chaque tronçon à modifier du dit segment résultant, et chaque tronçon de piste audionumérique nécessaire à l'obtention des segments composants éventuels à mixer et des segments composants éventuels à démixer, depuis les dits moyens de mémoire de masse, vers au moins un moyen de mémoire tampon pour le dit segment résultant plus au moins un moyen de mémoire tampon pour les pistes audionumériques, afin d'exécuter le dit procédé, puis transfèrent les nouvelles versions éventuelles des dits tronçons de pistes et la nouvelle version du dit tronçon de segment résultant vers les moyens de mémoire de masse.

Les moyens de mémoire de masse peuvent par exemple être constitués d'un ou plusieurs disques durs et/ou un ou plusieurs disques magnéto-optiques.

Pour un fonctionnement en temps réel, on utilisera par exemple deux groupes de mémoires tampon dans la RAM : chaque groupe comprend une mémoire tampon pour le segment résultant plus une mémoire tampon par piste audionumérique nécessaire à l'obtention des segments composants éventuels à mixer et des segments composants éventuels à démixer, plus une mémoire tampon d'entrée son : pendant que des tronçons simultanés sont modifiés (celui du segment résultant par le procédé, et éventuellement ceux des pistes par les moyens d'entrée de son) dans un groupe de mémoires tampon, les nouvelles versions des tronçons précédents sont transférées depuis l'autre groupe de mémoires tampon vers la mémoire de masse puis les anciennes versions des tronçons suivants sont transférées depuis la mémoire de masse vers le dit autre groupe de mémoires tampon. Puis les rôles des deux groupes sont inversés, et ainsi de suite. Le diagramme de temps d'un tel exemple de réalisation, fonctionnant sur le modèle de Macintosh® précité, sera détaillé plus loin en référence aux figures.

Selon un mode particulier de réalisation du dispositif de synthèse de son ou d'enregistrement audionumérique selon l'invention, pour au moins une partie des modifications du segment résultant, les moyens de contrôle et de calcul exécutent en temps réel le dit procédé, et envoient le dit segment résultant en temps réel au fur et à mesure de sa mise à jour vers les dits moyens de sortie de son, après traitements globaux non destructifs éventuels.

Les synthétiseurs musicaux en temps réel existants sont limités en polyphonie, c'est-à-dire dans le nombre de sons qu'ils peuvent jouer en même temps, par le fait qu'ils synthétisent et mixent individuellement tous les sons en temps réel, et que leur puissance de calcul est limitée.

Le synthétiseur selon l'invention traite les sons déjà synthétisés lors d'étapes précédentes comme une piste audionumérique unique qu'il lit simplement dans ses moyens de mémoire. Il peut donc consacrer l'essentiel de sa puissance de calcul à la synthèse et au mixage ou démixage des sons à rajouter ou à retirer. Dans une utilisation typique ces derniers sont les sons de l'instrument en cours, par exemple le piano, alors que le segment résultant contient tous les instruments déjà enregistrés du morceau, par exemple la batterie, la basse, les guitares, les violons, et la version antérieure éventuelle du piano.

Pour une puissance de calcul donnée donc pour un coût donné, le synthétiseur selon l'invention a donc schématiquement une polyphonie par instrument à peu près égale à la polyphonie totale d'un synthétiseur existant, et l'équivalent d'une polyphonie totale illimitée : le nombre de sons différents simultanés peut être arbitrairement grand.

En fait on peut même considérer que la polyphonie par instrument n'est elle-même pas limitée dans la mesure où l'instrument peut être joué en plusieurs passes, ou complété en temps différé si on a atteint les limites de la puissance de calcul disponible lors du jeu en temps réel.

Les dispositifs d'enregistrement existants ne permettent pas la lecture simultanée de plus d'un certain nombre de pistes fonction de la puissance de calcul et de la vitesse de transfert de données depuis le support d'enregistrement. Pour lire plus de pistes simultanément, il est nécessaire d'en fusionner plusieurs au préalable, et cette opération qui prend du temps doit être répétée à chaque fois qu'une piste composante de la piste fusionnée est modifiée.

Pour une puissance de calcul et une vitesse de transfert de données permettant à un dispositif existant de lire quelques pistes simultanément, le dispositif selon l'invention dans sa version temps-réel peut lire simultanément un nombre arbitraire de pistes, même pendant l'enregistrement ou la modification de l'une d'entre elles, ce nombre étant limité seulement par la capacité de ses supports d'enregistrement. Si on stocke les pistes sur des supports d'enregistrement amovibles tels que des disques magnéto-optiques ou des disques durs amovibles, ce nombre n'est en pratique pas limité.

Selon un autre mode particulier de réalisation du dispositif de synthèse de son ou d'enregistrement audionumérique selon l'invention :
- les informations permettant l'obtention d'au moins le début des segments composants sont stockées dans des moyens de mémoire rapide pour au moins un sous-ensemble des dits segments composants,
- en fonction des besoins de la création, les moyens de contrôle et de calcul peuvent modifier le dit sous-ensemble par transfert de données depuis les moyens de mémoire de masse vers les dits moyens de mémoire rapide.

Les dits moyens de mémoire de masse peuvent par exemple être constitués d'un CD-ROM contenant des échantillons de base.

Avantageusement, même pour un jeu en temps réel, on ne stockera pas en mémoire rapide (RAM) les informations génériques de tous les instruments, mais seulement celles de l'instrument en cours puisque ce sont les seules auxquelles le synthétiseur selon l'invention ait besoin d'accéder rapidement. Il se distingue en cela des synthétiseurs existants qui synthétisent individuellement tous les sons à jouer en même temps et qui ont donc besoin d'accéder rapidement aux informations génériques de tous les instruments. Le sous-ensemble mentionné plus haut sera donc le sous-ensemble des sons possibles de l'instrument en cours, ledit instrument en cours étant sélectionnable par l'utilisateur.

Pour une taille de RAM donnée donc pour un coût donné, le synthétiseur selon l'invention a donc schématiquement une taille de RAM par instrument égale à la taille de RAM pour tous les instruments d'un synthétiseur existant, et l'équivalent d'une taille de RAM pour tous les instruments égale à la taille des mémoires de masse consacrées aux informations génériques. Si on utilise des supports de mémoire de masse amovibles tels que des CD-ROM d'échantillons de base, cette taille de RAM pour tous les instruments, et donc le nombre d'instruments (multitimbralité du synthétiseur), ne sont en fait pas limités : un morceau peut contenir un nombre arbitrairement grand de sons arbitrairement longs. En fait on peut même considérer que la taille de RAM par instrument n'est elle-même pas limitée dans la mesure où l'instrument peut être joué en plusieurs passes.

Seule l'information permettant l'obtention du début des sons (environ 0,5 s) doit absolument se trouver en mémoire rapide pour un jeu en temps réel : pendant ces 0,5 s on a le temps d'aller chercher le tronçon suivant en mémoire de masse. Pour ce qui concerne un dispositif d'enregistrement ou un dispositif à la fois de synthèse et d'enregistrement selon l'invention, cette technique permet notamment le déclenchement manuel instantané de n'importe quelle piste enregistrée quelle que soit sa taille.

Le dispositif de synthèse et d'enregistrement de son numérique selon l'invention, qui met en oeuvre le procédé selon l'invention, fonctionne comme suit :
- le segment de son numérique résultant, enregistré dans les moyens de mémoire, constitue la version en cours du mixage de segments synthétisés et de segments obtenus à partir de pistes audionumériques enregistrées.

Le dispositif peut par exemple être constitué d'un micro-ordinateur d'usage général muni, en interne ou par le biais d'une carte additionnelle, d'une entrée et d'une sortie son qualité CD, contrôlé par un logiciel approprié, et raccordé à un clavier MIDI. Le dit micro-ordinateur peut par exemple être un modèle Power Macintosh® d'Apple® muni d'une entrée et d'une sortie son stéréo 16 bits 44,1 kHz internes. Il est équipé par exemple :
- d'une RAM libre de 8 Mo pour stocker les échantillons de l'instrument en cours. Cela correspond donc à une taille de RAM par instrument de 8 Mo, bien supérieure à celle disponible dans des dispositifs de synthèse sonore classiques équipés de 32 coûteux Mo de RAM. Ces derniers doivent en effet partager leur RAM entre tous les instruments, par exemple au nombre de 16, ce qui ne laisse que 2 Mo par instrument.
- d'un lecteur de CD-ROM pour lire des CD-ROM d'échantillons du commerce ou des CD audio,
- d'un disque dur de 1 Go pour stocker segments résultants, pistes audio, et échantillons de base de l'utilisateur dont ceux enregistrés ou synthétisés par lui au moyen du dispositif, ce dernier permettant avantageusement la conversion de segments résultants en échantillons de base,
- d'un lecteur de disques magnéto-optiques amovibles pour archiver ces divers éléments et/ou les transporter,
- d'un lecteur de disquettes permettant l'import de fichiers MIDI du commerce par exemple, et l'export de fichiers d'informations spécifiques générés par le dispositif selon l'invention pour archivage ou transport des morceaux sous forme compacte,
- d'un microphone stéréophonique pour numériser du son acoustique en tant que piste ou échantillon de base.

Les dessins annexés illustrent l'invention :
La figure 1 illustre le procédé selon l'invention.
La figure 2 représente le dispositif de synthèse de son selon l'invention.
La figure 3 représente le diagramme de temps d'un mode particulier de réalisation de ce dispositif.
La figure 4 représente le dispositif d'enregistrement audionumérique selon l'invention.
La figure 5 représente le diagramme de temps d'un mode particulier de réalisation de ce dispositif.
La figure 6 représente le dispositif de synthèse de son et d'enregistrement audionumérique selon l'invention.

En référence à la figure 1, la version courante du segment résultant (1) est mixée, dans le cas présent par addition, avec le segment composant (2) et le segment composant (3). On obtient alors un nouveau segment résultant (la). Puis suivant les besoins de création du segment résultant on décide de démixer, donc dans le cas présent de soustraire, le segment composant (2) du segment résultant (la). On obtient ainsi le segment résultant (1b) strictement équivalent au mixage du segment résultant (1) et du segment composant (3).

En référence à la figure 2, le dispositif de synthèse de son selon l'invention comprend :
- des moyens d'entrée de données (6) tels qu'un clavier MIDI, un clavier alphanumérique et un écran.
- des moyens de contrôle et de calcul (4) tels qu'une unité centrale Power Macintosh® munie d'un logiciel approprié,
- des moyens de sortie de son (7) tels que le circuit audio interne et un casque stéréophonique,
- des moyens de mémoire (5) comprenant par exemple de la RAM et un disque dur, pour stocker le segment résultant (1), les informations génériques (8) et les informations spécifiques (9).

En référence à la figure 3, le diagramme de temps représente une période d'une phase de fonctionnement d'un mode particulier du dispositif synthétiseur de son, fonctionnant en temps réel. Dans la phase de fonctionnement décrite ci-dessous, le jeu en temps réel de l'instrument en cours remplace en temps réel la version antérieure, tant sur le plan audionumérique dans le segment résultant que sur le plan des informations spécifiques. Il est à noter que les opérations de lecture ou écriture de disque, ainsi que de sortie de son, s'effectuent de manière asynchrone, c'est-à-dire en parallèle des autres opérations.
Ce dispositif comprend :
- en RAM :
   - les informations génériques (8) c'est-à-dire les échantillons de base de l'instrument en cours, chargées au préalable depuis le disque dur.
   - les informations spécifiques (9) correspondant à la partition de l'instrument en cours, chargées au préalable depuis le disque dur. Ces dernières sont donc remplacées en RAM au fur et à mesure des entrées de données (14), mais seulement après avoir été prises en compte dans le calcul des segments composants à démixer. A l'issue de l'enregistrement en cours, elles seront sauvegardées sur le disque.
   - deux mémoires tampon du segment résultant, notées MTSR1 et MTSR2, pouvant contenir chacune par exemple quelques secondes de son audionumérique. MTSR1 et MTSR2 sont divisées en portions de l'ordre de quelques millisecondes, ces subdivisions étant notées MTSR1(i) et MTSR2(i), i variant de 1 pour la première subdivision à p pour la dernière. On a donc par exemple MTSR1(1), MTSR1(2)... MTSR1(p). La longueur et donc le nombre des subdivisions n'ont pas été respectées dans la figure pour des raisons de clarté.
   - la liste des retenues correspondant aux saturations éventuelles, comprenant pour chacune sa valeur et sa position au sein du segment résultant. La version antérieure de cette liste a été chargée au préalable depuis le disque dur. A l'issue de l'enregistrement en cours, la nouvelle version de cette liste sera sauvegardée sur le disque.
- sur disque dur :
   - les informations génériques (8) c'est-à-dire les échantillons de base de tous les instruments,
   - les informations spécifiques (9) correspondant à la partition de chacun des instruments,
   - le segment résultant (1),
   - la liste des retenues.

Le calcul (12) ou (13) d'une subdivision MTSRx(i) comprend la gestion du temps et la mise à jour de l'état des segments composants à synthétiser en fonction du temps, des entrées de données (14) et des informations spécifiques (9), et, pour chaque segment composant à synthétiser :
- la synthèse de la partie du segment correspondant à cette subdivision,
- s'il est à mixer, l'addition de cette partie au contenu de la subdivision, y-compris la gestion des retenues correspondant aux saturations éventuelles.
- s'il est à démixer, la soustraction de cette partie du contenu de la subdivision, y-compris la gestion des retenues correspondant aux saturations éventuelles.

Pour i=1 à p-3, la fin du jeu (11) d'une subdivision MTSR2(i) déclenche le jeu (11) de MTSR2(i+1), le calcul (13) de MTSR2(i+2), et l'enregistrement (14) de l'entrée des données (informations spécifiques) qui seront prises en compte dans le calcul (13) de MTSR2(i+3) et des subdivisions suivantes.

La fin du jeu (11) de la subdivision MTSR2(p-2) déclenche le jeu (11) de MTSR2(p-1), le calcul (13) de MTSR2(p), et l'enregistrement (14) de l'entrée des données (informations spécifiques) qui seront prises en compte dans le calcul (12) de MTSR1(1) et des subdivisions suivantes.

La fin du jeu (11) de la subdivision MTSR2(p-1) déclenche le jeu (11) de MTSR2(p), le calcul (12) de MTSR1(1), et l'enregistrement (14) de l'entrée des données (informations spécifiques) qui seront prises en compte dans le calcul (12) de MTSR1(2) et des subdivisions suivantes.

La fin du jeu (11) de la subdivision MTSR2(p) déclenche le jeu (10) de MTSR1(1), le calcul (12) de MTSR1(2), l'enregistrement (14) de l'entrée des données (informations spécifiques) qui seront prises en compte dans le calcul (12) de MTSR1(3) et des subdivisions suivantes, et l'enregistrement (17) de la mémoire tampon MTSR2 dans le bloc 2m du segment résultant (1), la fin de ce dernier enregistrement déclenchant le chargement (18) du bloc 2m+2 du segment résultant (1) dans MTSR2.

Pour i=1 à p-3, la fin du jeu (10) d'une subdivision MTSR1(i) déclenche le jeu (10) de MTSR1(i+1), le calcul (12) de MTSR1(i+2), et l'enregistrement (14) de l'entrée des données (informations spécifiques) qui seront prises en compte dans le calcul (12) de MTSR1(i+3) et des subdivisions suivantes.

La fin du jeu (10) de la subdivision MTSR1(p-2) déclenche le jeu (10) de MTSR1(p-1), le calcul (12) de MTSR1(p), et l'enregistrement (14) de l'entrée des données (informations spécifiques) qui seront prises en compte dans le calcul (13) de MTSR2(1) et des subdivisions suivantes.

La fin du jeu (10) de la subdivision MTSR1(p-1) déclenche le jeu (10) de MTSR1(p), le calcul (13) de MTSR2(1), et l'enregistrement (14) de l'entrée des données (informations spécifiques) qui seront prises en compte dans le calcul (13) de MTSR2(2) et des subdivisions suivantes.

La fin du jeu (10) de la subdivision MTSR1(p) déclenche l'incrémentation de m, le jeu (11) de MTSR2(1), le calcul (13) de MTSR2(2), l'enregistrement (14) de l'entrée des données (informations spécifiques) qui seront prises en compte dans le calcul (13) de MTSR2(3) et des subdivisions suivantes, et l'enregistrement (15) de la mémoire tampon MTSR1 dans le bloc 2m-1 du segment résultant (1), la fin de ce dernier enregistrement déclenchant le chargement (16) du bloc 2m+1 du segment résultant (1) dans MTSR1.

En référence à la figure 4, le dispositif d'enregistrement audionumérique selon l'invention comprend :
- des moyens d'entrée de données (6) tels qu'un clavier alphanumérique et un écran,
- des moyens de contrôle et de calcul (4) tels qu'une unité centrale Power Macintosh® munie d'un logiciel approprié,
- des moyens d'entrée de son (19) tels que le circuit audio interne et un microphone,
- des moyens de sortie de son (7) tels que le circuit audio interne et un casque stéréophonique,
- des moyens de mémoire (5) comprenant par exemple de la RAM et un disque dur, pour stocker le segment résultant (1), les pistes audionumériques (20) et les informations spécifiques (9).

En référence à la figure 5 le diagramme de temps représente une période d'une phase de fonctionnement d'un mode particulier du dispositif d'enregistrement audionumérique, fonctionnant en temps réel. Dans la phase de fonctionnement décrite ci-dessous, l'enregistrement en cours remplace en temps réel la version antérieure de la piste audionumérique concernée. Le segment résultant et les informations spécifiques sont remplacées également en temps réel, en fonction de l'enregistremen en cours et des entrées de données (25). Il est à noter que les opérations de lecture ou écriture de disque, ainsi que de sortie de son, s'effectuent de manière asynchrone, c'est-à-dire en parallèle des autres opérations. Ce dispositif comprend :
- en RAM :
   - les informations spécifiques (9) correspondant aux traitements de la piste en cours, chargées au préalable depuis le disque dur. Ces dernières sont donc remplacées en RAM au fur et à mesure des entrées de données (14), mais seulement après avoir été prises en compte dans le calcul des traitements de l'ancienne version à démixer. A l'issue de l'enregistrement en cours, elles seront sauvegardées sur le disque.
   - deux mémoires tampon du segment résultant, notées MTSR1 et MTSR2, pouvant contenir chacune par exemple quelques secondes de son audionumérique. MTSR1 et MTSR2 sont divisées en portions de l'ordre de quelques millisecondes, ces subdivisions étant notées MTSR1(i) et MTSR2(i), i variant de 1 pour la première subdivision à p pour la dernière. On a donc par exemple MTSR1(1), MTSR1(2)... MTSR1(p). La longueur et donc le nombre des subdivisions n'ont pas été respectées dans la figure pour des raisons de clarté.
   - deux mémoires tampon d'entrée son MTES1 et MTES2, de même longueur que MTSR1 et MTSR2, et subdivisées de façon identique.
   - deux mémoires tampon de pistes audionumériques MTPA1 et MTPA2, de même longueur que MTSR1 et MTSR2, et subdivisées de façon identique.
   - la liste des retenues correspondant aux saturations éventuelles, comprenant pour chacune sa valeur et sa position au sein du segment résultant. La version antérieure de cette liste a été chargée au préalable depuis le disque dur. A l'issue de l'enregistrement en cours, la nouvelle version de cette liste sera sauvegardée sur le disque.
- sur disque dur :
   - les pistes audionumériques (20) c'est-à-dire les divers enregistrements,
   - les informations spécifiques (9) correspondant aux traitements de chacune des pistes,
   - le segment résultant (1),
   - la liste des retenues.

Le calcul (23) ou (24) d'une subdivision MTSRx(i) comprend la gestion du temps et la mise à jour de l'état des pistes à traiter en fonction du temps, des entrées de son (26,27), des entrées de données (25) et des informations spécifiques (9), et, pour chaque piste à traiter :
- le traitement de la partie de l'ancienne version de la piste correspondant à cette subdivision et la soustraction du résultat du contenu de la subdivision, y-compris la gestion des retenues correspondant aux saturations éventuelles.
- le traitement de la partie de la nouvelle version de la piste correspondant à cette subdivision et l'addition du résultat au contenu de la subdivision, y-compris la gestion des retenues correspondant aux saturations éventuelles.

Pour i=1 à p-3, la fin du jeu (22) d'une subdivision MTSR2(i) déclenche le jeu (22) de MTSR2(i+1), le calcul (24) de MTSR2(i+2), l'enregistrement (27) du son dans MTES2(i+3), l'enregistrement (25) de l'entrée des données (informations spécifiques) qui seront prises en compte dans le calcul (24) de MTSR2(i+3) et des subdivisions suivantes.

La fin du jeu (22) de la subdivision MTSR2(p-2) déclenche le jeu (22) de MTSR2(p-1), le calcul (24) de MTSR2(p), l'enregistrement (26) du son dans MTES1(1) et l'enregistrement (25) de l'entrée des données (informations spécifiques) qui seront prises en compte dans le calcul (23) de MTSR1(1) et des subdivisions suivantes.

La fin du jeu (22) de la subdivision MTSR2(p-1) déclenche le jeu (22) de MTSR2(p), le calcul (23) de MTSR1(1), l'enregistrement (26) du son dans MTES1(2) et l'enregistrement (25) de l'entrée des données (informations spécifiques) qui seront prises en compte dans le calcul (23) de MTSR1(2) et des subdivisions suivantes.

La fin du jeu (22) de la subdivision MTSR2(p) déclenche le jeu (21) de MTSR1(1), le calcul (23) de MTSR1(2), l'enregistrement (26) du son dans MTES1(3), l'enregistrement (25) de l'entrée des données (informations spécifiques) qui seront prises en compte dans le calcul (23) de MTSR1(3) et des subdivisions suivantes, et l'enregistrement (32) de la mémoire tampon MTSR2 dans le bloc 2m du segment résultant (1), la fin de ce dernier enregistrement déclenchant le chargement (33) du bloc 2m+2 du segment résultant (1) dans MTSR2, la fin de ce dernier chargement déclenchant l'enregistrement (34) de MTES2 dans le bloc 2n des pistes audionumériques (20), la fin de ce dernier enregistrement déclenchant le chargement (33) du bloc 2n+2 des pistes audionumériques (20) dans la mémoire tampon MTPA2.

Pour i=1 à p-3, la fin du jeu (21) d'une subdivision MTSR1(i) déclenche le jeu (21) de MTSR1(i+1), le calcul (23) de MTSR1(i+2), l'enregistrement (26) du son dans MTES1(i+3), l'enregistrement (25) de l'entrée des données (informations spécifiques) qui seront prises en compte dans le calcul (23) de MTSR1(i+3) et des subdivisions suivantes.

La fin du jeu (21) de la subdivision MTSR1(p-2) déclenche le jeu (21) de MTSR1(p-1), le calcul (23) de MTSR1(p), l'enregistrement (27) du son dans MTES2(1) et l'enregistrement (25) de l'entrée des données (informations spécifiques) qui seront prises en compte dans le calcul (24) de MTSR2(1) et des subdivisions suivantes.

La fin du jeu (21) de la subdivision MTSR1(p-1) déclenche le jeu (21) de MTSR1(p), le calcul (24) de MTSR2(1), l'enregistrement (27) du son dans MTES2(2) et l'enregistrement (25) de l'entrée des données (informations spécifiques) qui seront prises en compte dans le calcul (24) de MTSR2(2) et des subdivisions suivantes.

La fin du jeu (21) de la subdivision MTSR1(p) déclenche l'incrémentation de m et de n, le jeu (22) de MTSR2(1), le calcul (24) de MTSR2(2), l'enregistrement (27) du son dans MTES2(3), l'enregistrement (25) de l'entrée des données (informations spécifiques) qui seront prises en compte dans le calcul (24) de MTSR2(3) et des subdivisions suivantes, et l'enregistrement (28) de la mémoire tampon MTSR1 dans le bloc 2m-1 du segment résultant (1), la fin de ce dernier enregistrement déclenchant le chargement (29) du bloc 2m+1 du segment résultant (1) dans MTSR1, la fin de ce dernier chargement déclenchant l'enregistrement (30) de MTES1 dans le bloc 2n-1 des pistes audionumériques (20), la fin de ce dernier enregistrement déclenchant le chargement (31) du bloc 2n+1 des pistes audionumériques (20) dans la mémoire tampon MTPA1.

En référence à la figure 6, le dispositif de synthèse de son et d'enregistrement audionumérique selon l'invention comprend :
- des moyens d'entrée de données (6) tels qu'un clavier MIDI, un clavier alphanumérique et un écran,
- des moyens de contrôle et de calcul (4) tels qu'une unité centrale Power Macintosh® munie d'un logiciel approprié,
- des moyens d'entrée de son (19) tels que le circuit audio interne et un microphone,
- des moyens de sortie de son (7) tels que le circuit audio interne et un casque stéréophonique,
- des moyens de mémoire (5) comprenant par exemple de la RAM et un disque dur, pour stocker le segment résultant (1), les informations génériques (8), les pistes audionumériques (20) et les informations spécifiques (9).

Le fonctionnement du dispositif de synthèse de son et d'enregistrement audionumérique selon l'invention, dans un mode particulier de réalisation où il fonctionne en temps réel, peut être décrit également comme précédemment en référence à la figure 5, avec les précisions suivantes par rapport à un dispositif d'enregistrement seulement :

Dans la phase de fonctionnement décrite ci-dessous, l'enregistrement en cours remplace en temps réel la version antérieure de la piste audionumérique concernée, et/ou le jeu en temps réel de l'instrument en cours remplace en temps réel la version antérieure de cet instrument. Le segment résultant et les informations spécifiques sont remplacées également en temps réel, en fonction de l'enregistrement en cours et des entrées de données (25). Il est à noter que les opérations de lecture ou écriture de disque, ainsi que de sortie de son, s'effectuent de manière asynchrone, c'est-à-dire en parallèle des autres opérations.
Ce dispositif comprend :
- en RAM :
   - les informations génériques (8) c'est-à-dire les échantillons de base de l'instrument en cours, chargées au préalable depuis le disque dur.
   - les informations spécifiques (9) correspondant aux traitements de la piste en cours et/ou à la partition de l'instrument en cours, chargées au préalable depuis le disque dur. Ces dernières sont donc remplacées en RAM au fur et à mesure des entrées de données (14), mais seulement après avoir été prises en compte dans le calcul des segments composants à démixer. A l'issue de l'enregistrement en cours, elles seront sauvegardées sur le disque.
   - deux mémoires tampon du segment résultant, notées MTSR1 et MTSR2, pouvant contenir chacune par exemple quelques secondes de son audionumérique. MTSR1 et MTSR2 sont divisées en portions de l'ordre de quelques millisecondes, ces subdivisions étant notées MTSR1(i) et MTSR2(i), i variant de 1 pour la première subdivision à p pour la dernière. On a donc par exemple MTSR1(1), MTSR1(2)... MTSR1(p). La longueur et donc le nombre des subdivisions n'ont pas été respectées dans la figure pour des raisons de clarté.
   - deux mémoires tampon d'entrée son MTES1 et MTES2, de même longueur que MTSR1 et MTSR2, et subdivisées de façon identique.
   - deux mémoires tampon de pistes audionumériques MTPA1 et MTPA2, de même longueur que MTSR1 et MTSR2, et subdivisées de façon identique.
   - la liste des retenues correspondant aux saturations éventuelles, comprenant pour chacune sa valeur et sa position au sein du segment résultant. La version antérieure de cette liste a été chargée au préalable depuis le disque dur. A l'issue de l'enregistrement en cours, la nouvelle version de cette liste sera sauvegardée sur le disque.
- sur disque dur :
   - les informations génériques (8) c'est-à-dire les échantillons de base de tous les instruments,
   - les pistes audionumériques (20) c'est-à-dire les divers enregistrements,
   - les informations spécifiques (9) correspondant aux traitements de chacune des pistes et à la partition de chacun des instruments,
   - le segment résultant (1),
   - la liste des retenues.

Le calcul (23) ou (24) d'une subdivision MTSRx(i) comprend la gestion du temps et la mise à jour de l'état des pistes à traiter et/ou des segments composants à synthétiser, en fonction du temps, des entrées de son (26,27), des entrées de données (25) et des informations spécifiques (9), et, pour chaque piste à traiter :
- le traitement de la partie de l'ancienne version de la piste correspondant à cette subdivision et la soustraction du résultat du contenu de la subdivision, y-compris la gestion des retenues correspondant aux saturations éventuelles.
- le traitement de la partie de la nouvelle version de la piste correspondant à cette subdivision et l'addition du résultat au contenu de la subdivision, y-compris la gestion des retenues correspondant aux saturations éventuelles,
et/ou, pour chaque segment composant à synthétiser :
- la synthèse de la partie du segment correspondant à cette subdivision,
- s'il est à mixer, l'addition de cette partie au contenu de la subdivision, y-compris la gestion des retenues correspondant aux saturations éventuelles.
- s'il est à démixer, la soustraction de cette partie du contenu de la subdivision, y-compris la gestion des retenues correspondant aux saturations éventuelles.

Le dispositif de synthèse de son et d'enregistrement audionumérique selon l'invention permet à une personne de réaliser, instrument par instrument et enregistrement par enregistrement, un morceau complexe comprenant de très nombreux instruments et enregistrements, tout en lui permettant de revenir à tout moment sur n'importe quel instrument ou enregistrement pour en modifier la partition, les réglages, le montage ou le contenu sonore.

Ce dispositif peut donc être simplement constitué d'un micro-ordinateur tel qu'un Power Macintosh® d'Apple® exécutant un programme unique remplissant les fonctions de séquenceur MIDI et audionumérique, synthétiseur et échantillonneur à polyphonie et multitimbralité infinies, enregistreur direct sur disque à nombre de voies infini, mixage, montage, générateur d'effets, correction automatique des saturations, enregistrement du morceau.

Afin de compacter le fichier ou dossier relatif à un morceau tout en conservant le segment résultant, on peut supprimer une piste audio, ou plusieurs si elles ne se superposent pas dans le temps : pour les récupérer on pourra toujours démixer du segment résultant les autres instruments ou pistes qui leur sont superposés.

On peut évidemment, comme dans les systèmes existants, ne conserver que les pistes et les informations spécifiques et reconstruire le segment résultant en temps voulu. Une telle reconstruction permettra également de résoudre tout problème d'origine matérielle ou logicielle affectant le segment résultant.

Le procédé et les dispositifs selon l'invention permettent également d'autres applications telles que la sonorisation, y-compris la postsynchronisation et le doublage, de films ou d'applications multimédia avec musique, bruitages, dialogues, effets spéciaux etc, en utilisant par exemple les outils logiciels QuickTime® d'Apple® pour la synchronisation du son avec l'image et/ou d'autres médias.

Ils peuvent également être utilisés dans le cadre de l'apprentissage de la composition et/ou de l'interprétation musicales.

## Revendications

1. Procédé pour créer et mettre à jour un segment de son numérique résultant (1, 1a, 1b) composé d'un mixage de segments de son numérique composants, dans le cadre de dispositifs de génération et/ou montage de sons synthétisés et/ou de sons obtenus à partir de pistes audionumériques enregistrées, comprenant l'étape suivante :
(a) obtenir et mixer à la version courante (1) du dit segment résultant par une première opération numérique certains (2,3) des dits segments composants pour calculer la version actualisée (1a) du dit segment résultant, les informations relatives d'une part à leur obtention à l'identique et d'autre part à leur position exacte à l'échantillon au sein du dit segment résultant étant mémorisées,
**caractérisé en ce qu'**il comprend également l'étape suivante :
(b) réobtenir à l'identique et démixer de la version actualisée (1a) du dit segment résultant par une deuxième opération numérique certains (2) des dits segments composants mixés précédemment pour calculer la version réactualisée (1b) du dit segment résultant, en utilisant les dites informations mémorisées relatives d'une part à leur obtention et d'autre part à leur position au sein du dit segment résultant,
et **en ce que** les dites étapes (a) et (b) interviennent selon les changements de la composition du dit segment résultant.

2. Procédé selon la revendication 1, **caractérisé en ce que** :
- la première opération numérique consiste à additionner à ladite version courante (1) du dit segment résultant chaque segment composant à mixer (2,3) pour calculer la version actualisée (1a) du dit segment résultant, la dite addition s'effectuant point-échantillon par point-échantillon à partir du point-échantillon correspondant à la position souhaitée du dit segment composant au sein du dit segment résultant,
- la deuxième opération numérique consiste à soustraire de ladite version actualisée (1a) du dit segment résultant chaque segment composant à démixer (2) pour calculer la version réactualisée (1b) du dit segment résultant, la dite soustraction s'effectuant point-échantillon par point-échantillon à partir du point-échantillon correspondant à la position du dit segment composant (2) au sein du dit segment résultant.

3. Dispositif de synthèse de son numérique comportant au moins :
- des moyens de contrôle et de calcul (4),
- des moyens de mémoire (5) associés aux dits moyens de contrôle et de calcul (4),
- des moyens d'entrée de données (6) associés aux dits moyens de contrôle et de calcul (4),
- des moyens de sortie de son (7) associés aux dits moyens de contrôle et de calcul (4),
**caractérisé en ce que** :
- il met en oeuvre le procédé selon l'une des revendications 1 à 2,
- les segments de son numérique composants (2,3) sont, au moins pour une partie d'entre eux, synthétisés par les moyens de contrôle et de calcul (4),
- les informations relatives à l'obtention à l'identique et à la position exacte à l'échantillon des dits segments composants sont stockées dans les moyens de mémoire (5),
- le segment de son numérique résultant (1), enregistré dans les moyens de mémoire (5), constitue la version en cours du mixage de segments composants synthétisés et d'autres segments composants éventuels,
- les dits moyens de contrôle et de calcul (4) exécutent, selon les informations reçues via les moyens d'entrée de données (6), l'étape (a) du dit procédé pour les segments composants éventuels à mixer au segment résultant (1), et l'étape (b) du dit procédé pour les segments composants éventuels à démixer du segment résultant (1),
- les dits moyens de contrôle et de calcul (4) envoient le dit segment résultant (1) vers les dits moyens de sortie de son (7), après traitements globaux non destructifs éventuels.

4. Dispositif de synthèse de son numérique selon la revendication 3, **caractérisé en ce que** :
- le segment de son numérique résultant (1) est stocké dans des moyens de mémoire de masse,
- les moyens de contrôle et de calcul (4) transfèrent chaque tronçon à modifier du dit segment résultant (1) depuis les dits moyens de mémoire de masse vers au moins un moyen de mémoire tampon, afin d'exécuter le dit procédé, puis transfèrent la nouvelle version du dit tronçon vers les moyens de mémoire de masse.

5. Dispositif d'enregistrement de son numérique comportant au moins :
- des moyens de contrôle et de calcul (4),
- des moyens de mémoire (5) associés aux dits moyens de contrôle et de calcul (4),
- des moyens d'entrée de données (6) associés aux dits moyens de contrôle et de calcul (4),
- des moyens d'entrée de son (19) associés aux dits moyens de contrôle et de calcul (4),
- des moyens de sortie de son (7) associés aux dits moyens de contrôle et de calcul (4),
**caractérisé en ce que** :
- il met en oeuvre le procédé selon l'une des revendications 1 à 2,
- les segments de son numérique composants (2,3) sont, au moins pour une partie d'entre eux, obtenus à partir d'au moins une piste audionumérique (20) enregistrée dans les dits moyens de mémoire (5),
- les informations relatives à l'obtention à l'identique et à la position exacte à l'échantillon des dits segments composants, constituées d'une part des dites pistes audionumériques (20) enregistrées et d'autre part d'informations spécifiques (9), sont stockées dans les moyens de mémoire (5),
- le segment de son numérique résultant (1), enregistré dans les moyens de mémoire (5), constitue la version en cours du mixage de segments composants obtenus à partir des dites pistes audionumériques (20) et d'autres segments composants éventuels,
- les dits moyens de contrôle et de calcul (4) exécutent, selon les informations reçues via l'un au moins des dits moyens d'entrée (6,19), l'étape (a) du dit procédé pour les segments composants éventuels à mixer au segment résultant (1), et l'étape (b) du dit procédé pour les segments composants éventuels à démixer du segment résultant (1),
- les dits moyens de contrôle et de calcul (4) envoient le dit segment résultant (1) vers les dits moyens de sortie de son (7), après traitements globaux non destructifs éventuels.

6. Dispositif d'enregistrement de son numérique selon la revendication 5, **caractérisé en ce que** :
- le segment de son numérique résultant (1) est stocké dans des moyens de mémoire de masse,
- les pistes audionumériques (20) sont stockées, au moins pour une partie d'entre elles, dans des moyens de mémoire de masse,
- les moyens de contrôle et de calcul (4) transfèrent chaque tronçon à modifier du dit segment résultant (1), et chaque tronçon de piste audionumérique (20) nécessaire à l'obtention des segments composants éventuels à mixer et des segments composants éventuels à démixer, depuis les dits moyens de mémoire de massé, vers au moins un moyen de mémoire tampon pour le dit segment résultant (1) plus au moins un moyen de mémoire tampon pour les pistes audionumériques (20), afin d'exécuter le dit procédé, puis transfèrent les nouvelles versions éventuelles des dits tronçons de pistes et la nouvelle version du dit tronçon de segment résultant vers les moyens de mémoire de masse.

7. Dispositif selon l'une des revendications 3 à 6 **caractérisé en ce que**, pour au moins une partie des modifications du segment résultant (1), les moyens de contrôle et de calcul (4) exécutent en temps réel le dit procédé, et envoient le dit segment résultant (1) en temps réel au fur et à mesure de sa mise à jour vers les dits moyens de sortie de son (7), après traitements globaux non destructifs éventuels.

8. Dispositif selon l'une des revendications 3 à 7, **caractérisé en ce que** :
- les informations permettant l'obtention d'au moins le début des segments composants sont stockées dans des moyens de mémoire rapide pour au moins un sous-ensemble des dits segments composants,
- en fonction des besoins de la création, les moyens de contrôle et de calcul (4) peuvent modifier le dit sous-ensemble par transfert de données depuis les moyens de mémoire de masse vers les dits moyens de mémoire rapide.

9. Dispositif de synthèse et d'enregistrement de son numérique **caractérisé en ce qu'**il présente à la fois les caractéristiques de l'une des revendications 3, 4, 7, 8, pour ce qui concerne ses fonctions de synthèse, et de l'une des revendications 5 à 8 pour ce qui concerne ses fonctions d'enregistrement, et **en ce que** le segment de son numérique résultant (1), enregistré dans les moyens de mémoire (5), constitue la version en cours du mixage de segments synthétisés et de segments obtenus à partir de pistes audionumériques (20) enregistrées.

## Claims

1. Method for creating and updating a resultant segment of digital sound (1, 1a, 1b) composed of mixed component segments of digital sound, to be used in devices for generating and/or editing synthesized sounds and/or sounds obtained from recorded digital audio tracks, comprising the following step :
(a) obtaining, and, by a first digital operation, mixing into the current version (1) of the said resultant segment, certain (2,3) of the said component segments in order to compute the updated version (1a) of said resultant segment - the informations about (on the one hand) obtaining them identically and about (on the other hand) their sample-point accurate position within the said resultant segment being memorized;
**characterized in that** it also comprises the following step :
(b) reobtaining identically, and by a second digital operation, mixing out of the updated version (1a) of the said resultant segment, certain (2) of the said component segments mixed in previously in order to compute the reupdated version (1b) of the said resultant segment - by using the said memorized informations relating on the one hand to their obtaining and on the other hand to their position within the said resultant segment,
and **in that** the said steps (a) and (b) take place according to the changes in the composition of the said resultant segment.

2. Method according to claim 1, **characterized in that** :
-- the first digital operation consists in adding to the said current version (1) of the said resultant segment each component segment to be mixed in (2,3) in order to compute the updated version (1a) of the said resultant segment, the said addition taking place sample-point by sample-point starting off from the sample-point corresponding to the desired position of the said component segment within the said resultant segment;
-- the second digital operation consists in subtracting from the said updated version (1a) of the said resultant segment each component segment to be mixed out (2), in order to compute the reupdated version (1b) of the said resultant segment, the said subtraction taking place sample-point by sample-point starting off from the sample-point corresponding to the position of the said component segment (2) within the said resultant segment.

3. Apparatus of synthesis of digital sound, comprising at least :
-- control and computing means (4),
-- memory means (5) associated with the said control and computing means (4)
-- data input means (6) associated with the said control and computing means (4),
-- sound output means (7) associated with the said control and computing means (4),
**characterized in that** :
-- It uses the method according to any of the claims 1 or 2,
-- The component segments of digital sound (2,3) are, at least in part, synthesized by the control and computing means (4);
-- The informations relative to the obtaining identically and to the sample-point accurate position of the said component segments are stored in the memory means (5),
-- the resultant digital sound segment (1), recorded in the memory means (5), constitutes the current version of the mixing of synthesized component segments and other possible component segments;
-- The said control and computing means (4) carry out, according to information received from the data input means (6), step (a) of the said method for possible component segments to be mixed into the resultant segment (1), and step (b) of the said method for the possible component segments to be mixed out of the resultant segment (1);
-- The said control and computing means (4) send the said resultant segment (1) toward the said sound output means (7), after optional global non-destructive processing.

4. Apparatus of synthesis of digital sound according to claim 3, **characterized in that**:
-- the resultant segment (1) of digital sound is stored in mass storage devices,
-- the control and computing means (4) transfer each section to be modified of the resultant segment (1), from the said mass storage devices, toward at least one buffer memory so as to carry out the said method, then transfer the new version of the said section toward the mass storage devices.

5. Apparatus of digital sound recording, comprising at least :
-- control and computing means (4),
-- memory means (5) associated with the said control and computing means (4),
-- data input means (6) associated with the said control and computing means (4),
-- sound input means (19) associated with the said control and computing means (4),
-- sound output means (7) associated with the said control and computing means (4),
**characterized in that** :
-- It uses the method according to any of the claims 1 or 2,
-- The component segments (2,3) of digital sound are, at least in part, obtained from at least one digital audio track (20) recorded in the said memory means (5),
-- The data relating to the obtaining identically and to the sample-point accurate position of the said component segments, composed partly of the said recorded digital audio tracks (20) and partly of specific data (9), are stored in the memory means (5);
-- The resultant segment (1) of digital sound, recorded in the memory means (5), constitutes the current version of the mixing of component segments obtained using the said digital audio tracks (20) and other possible component segments;
-- The said control and computing means (4) carry out, according to the data received via at least one of the said input means (6,19), step (a) of the said method for the optional component segments to be mixed into the resultant segment (1), and step (b) of the said method for the optional component segments to be mixed out of the resultant segment (1);
-- The said control and computing means (4) send the said resultant segment (1) toward the said sound output means (7), after optional non-destructive global processing.

6. Apparatus of digital sound recording according to claim 5, **characterized in that**:
-- The resultant segment (1) of digital sound is stored in mass storage devices;
-- The digital audio tracks (20) are stored, at least in part, in mass storage devices;
-- the control and computing means (4) transfer each section to be modified of the said resultant segment (1), and each digital audio track (20) section necessary for obtaining the optional component segments to be mixed in and the optional component segments to be mixed out, from the said mass storage devices, toward at least one buffer memory means for the said resultant segment (1) plus at least one buffer memory means for the digital audio tracks (20), in order to carry out the said method, and then transfer the possible new versions of the said track sections and the new version of the said section of the resultant segment toward the mass storage devices.

7. Apparatus according to any of the claims 3 to 6 **characterized in that**, for at least part of the modifications of the resultant segment (1), the control and computing means (4) carry out the said method in real time, and in real time send the said resultant segment (1) as it is updated toward the said sound output means (7), after optional global non-destructive processing.

8. Apparatus according to any of the claims 3 to 7 **characterized in that** :
-- The data allowing the obtaining of at least the beginning of the component segments are stored in rapid memory means, at least for a subset of the said component segments;
-- In accordance with the creation's requirements, the control and computing means (4) can modify the said subset by transfer of data from the mass storage devices toward the said rapid memory means.

9. Apparatus of digital sound synthesis and recording **characterized in that** it features both the characteristics of any of the claims 3,4,7,8 concerning its synthesis functions, and the characteristics of any of the claims 5 to 8 concerning its recording functions, and **in that** the resultant segment (1) of digital sound, recorded in the memory means (5), constitutes the current version of the mixing of synthesized segments and segments obtained from recorded digital audio tracks (20).

## Patentansprüche

1. Verfahren zur Erzeugung und Aktualisierung eines resultierenden Digitaltonsegments (1, 1a, 1b), bestehend aus einem Gemisch von digitalen Komponenten-Tonsegmenten, im Rahmen von Vorrichtungen zur Erzeugung und/oder Montage synthetischer Tonsignale und/oder von Tonsignalen, die anhand von auf Digitaltonspuren aufgezeichneten Tonsignalen gewonnen werden, folgenden Schritt aufweisend:
(a) Gewinnen bestimmter (2, 3) der besagten Komponentensegmente und Mischen derselben mit der gegenwärtigen Version (1) des besagten resultierenden Segments durch eine erste digitale Operation zur rechnerischen Bestimmung der aktualisierten Version (1a) des besagten resultierenden Segments, wobei die Informationen einerseits bezüglich der originalgetreuen Gewinnung der Segmente und andererseits bezüglich ihrer genauen Lage zum Sample innerhalb des besagten resultierenden Segments gespeichert werden; **dadurch gekennzeichnet, daß** es auch folgenden Schritt beinhaltet:
(b) originalgetreues Rückgewinnen bestimmter (2) der besagten zuvor gemischten Komponentensegmente und Entmischen derselben von der aktualisierten Version (1a) des besagten resultierenden Segments durch eine zweite digitale Operation zur rechnerischen Bestimmung der reaktualisierten Version (1b) des besagten resultierenden Segments unter Einsatz der besagten gespeicherten Informationen einerseits bezüglich der Gewinnung der Segmente und andererseits bezüglich ihrer Position innerhalb des besagten resultierenden Segments,
und daß die besagten Schritte (a) und (b) je nach den Änderungen der Zusammensetzung des besagten resultierenden Segments vorgenommen werden.

2. Verfahren nach Anspruch 1, **dadurch gekennzeichnet, daß**
- die erste digitale Operation darin besteht, zur besagten gegenwärtigen Version (1) des besagten resultierenden Segments jedes zu mischende Komponentensegment (2, 3) zu addieren, um so die aktualisierte Version (1a) des besagten resultierenden Segments zu bestimmen, wobei die besagte Addition Sample-Punkt für Sample-Punkt von demjenigen Sample-Punkt aus erfolgt, der der gewünschten Position des besagten Komponentensegments innerhalb des besagten resultierenden Segments entspricht,
- die zweite digitale Operation darin besteht, von der besagten aktualisierten Version (1a) des besagten resultierenden Segments jedes zu entmischende Komponentensegment (2) abzuziehen, um so rechnerisch die reaktualisierte Version (1b) des besagten resultierenden Segments zu bestimmen, wobei die besagte Subtraktion Sample-Punkt für Sample-Punkt von demjenigen Sample-Punkt aus erfolgt, der der Position des besagten Komponentensegments (2) innerhalb des besagten resultierenden Segments entspricht.

3. Vorrichtung zur Synthese von digitalem Ton, wenigstens folgendes aufweisend:
- Steuer- und Rechnermittel (4),
- mit besagten Steuer- und Rechnermitteln (4) gekoppelte Speichermittel (5),
- mit besagten Steuer- und Rechnermitteln (4) gekoppelte Dateneingabemittel (6),
- mit besagten Steuer- und Rechnermitteln (4) gekoppelte Tonausgabemittel (7),
**dadurch gekennzeichnet, daß**
- sie das Verfahren nach einem der Ansprüche 1 bis 2 zur Anwendung bringt,
- die Komponenten-Tonsegmente (2, 3) wenigstens zum Teil durch die Steuer- und Rechnermittel (4) synthetisiert werden,
- die Informationen bezüglich der originalgetreuen Gewinnung und bezüglich der genauen Position zum Sample der besagten Komponenten-Tonsegmente in den Speichermitteln (5) gespeichert sind,
- das in den Speichermitteln (5) aufgezeichnete resultierende Digitaltonsegment (1) die gegenwärtige Mischversion der synthetisierten Komponentensegmente und eventueller anderer Komponentensegmente darstellt,
- die besagten Steuer- und Rechnermittel (4) je nach den über die besagten Dateneingabemittel (6) empfangenen Informationen den Schritt (a) des besagten Verfahrens für die eventuell zum resultierenden Segment (1) zu mischenden Komponentensegmente ausführt, oder den Schritt (b) des besagten Verfahrens für die eventuell von dem resultierenden Segment (1) zu entmischenden Komponentensegmente,
- die besagten Steuer- und Rechnermittel (4) das besagte resultierende Segment (1) ggf. nach globaler nichtdestruktiver Bearbeitung an die besagten Tonabgabemittel (7) leiten.

4. Vorrichtung zur Synthese von Digitalton nach Anspruch 3, **dadurch gekennzeichnet, daß**:
- das resultierende Digitaltonsegment (1) in den Massespeichermitteln gespeichert wird,
- die Steuer- und Rechnermittel (4) jeden zu verändernden Abschnitt des besagten resultierenden Segmentes (1) von den besagten Massespeichermitteln an jeweils wenigstens ein Pufferspeichermittel leiten, um besagtes Verfahren auszuführen, und dann die neue Version des besagten Abschnittes an die Massespeichermittel leiten.

5. Vorrichtung zur Aufzeichnung von digitalem Ton, wenigstens folgendes aufweisend:
- Steuer- und Rechnermittel (4),
- mit besagten Steuer- und Rechnermitteln (4) gekoppelte Speichermittel (5),
- mit besagten Steuer- und Rechnermitteln (4) gekoppelte Dateneingabemittel (6),
- mit besagten Steuer- und Rechnermitteln (4) gekoppelte Toneingabemittel (19),
- mit besagten Steuer- und Rechnermitteln (4) gekoppelte Tonausgabemittel (7),
**dadurch gekennzeichnet, daß**
- sie das Verfahren nach einem der Ansprüche 1 bis 2 zur Anwendung bringt,
- die Digitalton-Komponentensegmente (2, 3) wenigstens zum Teil anhand von wenigstens einer in den besagten Speichermitteln (5) gespeicherten Digitaltonspur (20) gewonnen werden,
- die Informationen bezüglich der originalgetreuen Gewinnung und der genauen Lage zum Sample der besagten Komponentensegmente, die einerseits von besagten aufgezeichneten Digitaltonspuren (20) und andererseits von spezifischen Informationen (9) gebildet werden, in den Speichermitteln (5) gespeichert werden,
- das resultierende Digitaltonsegment (1), das in den Speichermitteln (5) gespeichert ist, die gegenwärtige Mischversion der Komponentensegmente bildet, die aus den besagten Digitaltonspuren (20) und besagten eventuellen anderen Komponentensegmenten gewonnen werden,
- die besagten Steuer- und Rechnermittel (4) je nach den über wenigstens eines der besagten Eingabemittel (6, 19) empfangenen Informationen den Schritt (a) des besagten Verfahrens für die eventuell zu dem resultierenden Segment (1) zu mischenden Komponentensegmente ausführt, oder den Schritt (b) des besagten Verfahrens für die eventuell von dem resultierenden Segment (1) zu entmischenden Komponentensegmente,
- die besagten Steuer- und Rechnermittel (4) besagtes resultierendes Segment (1) ggf. nach globaler nichtdestruktiver Bearbeitung an die besagten Tonausgabemittel (7) schicken.

6. Vorrichtung zur Aufzeichnung von digitalem Ton nach Anspruch 5,
**dadurch gekennzeichnet, daß**:
- das resultierende Digitaltonsegment (1) in Massespeichermitteln gespeichert wird,
- die Digitaltonspuren (20) wenigstens zum Teil in Massespeichermitteln gespeichert werden,
- die Steuer- und Rechnermittel (4) jeden abzuändernden Abschnitt des besagten resultierenden Segments (1) und jeden Abschnitt der Digitaltonspuren (20), der zur Gewinnung der eventuellen zu mischenden Komponentensegmente und der eventuellen zu entmischenden Komponentensegmente erforderlich ist, von den besagten Massespeichermitteln an wenigstens ein Pufferspeichermittel für das besagte resultierende Segment (1) und an wenigstens ein Pufferspeichermittel für die Digitaltonspuren (20) weiterleiten, um besagtes Verfahren auszuführen, und dann die eventuellen neuen Versionen der besagten Abschnitte der Spuren und die neue Version des besagten Abschnittes des resultierenden Segments an die Massespeichermittel zurückleiten.

7. Vorrichtung nach einem der Ansprüche 3 bis 6, **dadurch gekennzeichnet, daß** für wenigstens einen Teil der Änderungen des resultierenden Segments (1) die Steuer- und Rechnermittel (4) besagtes Verfahren in Echtzeit ausführen und das besagte resultierende Segment (1) gleichlaufend mit der Aktualisierung desselben in Echtzeit an die besagten Tonausgabemittel (7) weiterleiten, ggf. nach einer globalen nichtdestruktiven Bearbeitung.

8. Vorrichtung nach einem der Ansprüche 3 bis 7, **dadurch gekennzeichnet, daß**:
- die die Bestimmung wenigstens des Anfanges der Komponentensegmente erlaubenden Informationen in schnellen Speichermitteln für jeweils wenigstens eine Untergruppe der besagten Komponentensegmente gespeichert sind,
- die Steuer- und Rechnermittel (4) besagte Untergruppe je nach den Kreationserfordernissen durch Datentransfer von den Massespeichermitteln in die besagten schnellen Speichermittel verändern können.

9. Vorrichtung zur Synthese und Aufzeichnung von digitalem Ton, **dadurch gekennzeichnet, daß** sie in bezug auf ihre Synthesefähigkeit die Merkmale eines der Ansprüche 3, 4, 7, 8 aufweist und gleichzeitig in bezug auf ihre Aufzeichnungsfähigkeit die Merkmale eines der Ansprüche 5 bis 8 aufweist, und daß das resultierende Digitaltonsegment (1), das in den Speichermitteln (5) gespeichert ist, die gegenwärtige Mischversion von synthetisierten Segmenten und von anhand von aufgezeichneten Digitaltonspuren (20) gewonnenen Segmenten darstellt.
